# EUROPÄISCHE PATENTSCHRIFT

(11) **EP 0 800 354 B1**
(45) Veröffentlichungstag und Bekanntmachung des Hinweises auf die Patenterteilung: **14.04.1999**
(21) Anmeldenummer: 96933257.6
(22) Anmeldetag: 11.10.1996
(51) Int. Cl.: A47B 88/00, F16B 12/46

(54) **Halteeinrichtung für eine Frontblende einer Schublade**
Holding means for a front plate of a drawer
Dispositif de fixation de la façade d'un tiroir

(30) Priorität: 30.10.1995 AT 1789/95
(43) Veröffentlichungstag der Anmeldung: 15.10.1997
(73) Patentinhaber: Julius Blum Gesellschaft m.b.H., 6973 Höchst (AT)
(72) Erfinder: HUBER, Edgar, A-6971 Hard (AT)
(74) Vertreter: Torggler, Paul Norbert
(86) Internationale Anmeldenummer: AT9600195
(87) Internationale Veröffentlichungsnummer: WO9716090

(56) Entgegenhaltungen:
- EP-A- 0 698 357
- AT-B- 391 987
- DE-A- 3 643 312
- DE-A- 3 801 195
- DE-B- 2 610 200
- DE-B- 2 625 182

## Beschreibung

Die Erfindung bezieht sich auf eine Halteeinrichtung für eine Frontblende einer Schublade mit metallischen Schubladenzargen oder Schubladenzargen aus Kunststoff, an denen eine Frontblende aus einem Holzmaterial befestigbar ist, wobei die Halteeinrichtungen Dübel aufweisen, die in Löchern in die Frontblende einsteckbar und über Spanneinrichtungen in diesen fixierbar sind, und die Schubladenzargen an ihren vorderen Enden parallel zur Frontblende ausgerichtete Flansche mit Öffnungen aufweisen, an denen die Halteeinrichtungen verankerbar sind.

Eine derartige Halteeinrichtung für eine Frontblende ist aus DE-A-36 43 312 bekannt. Gemäß dieser Schritt erfolgt die Spreizung der Dübel durch Schrauben, die durch vertikale Langlöcher in der Halteeinrichtung ragen. Die Halteeinrichtung ihrerseits ist wiederum durch eine Schraube an dem Flansch der Schubladenzarge befestigt.

Aufgabe der Erfindung ist es, eine schnelle Verankerung für die Frontblende auf metallischen Schubladenzargen zu schaffen. Eine weitere Aufgabe der Erfindung ist es, bei einer derartigen Halteeinrichtung eine sogenannte Nullstellung vorzugeben. Dies besagt, daß die Frontblende immer in einer bestimmten Lage auf den Schubladenzargen arretiert wird. In den meisten Fallen ist diese Lage richtig und ein aufwendiges Positionieren der Frontblende in bezug auf die Schubladenzargen ist nicht notwendig. Erweist sich die Position der Frontblende jedoch als unrichtig, so kann ein Nachadjustieren in der Höhe und/oder der Seite der Schublade erfolgen.

Die erfindungsgemäße Aufgabe wird dadurch gelöst, daß die Halteeinrichtungen Spannhebel aufweisen, die an in den Dübeln angeordneten Spreizteile die durch die Öffnungen in den Flanschen ragen, angelenkt sind, wobei die Spreizteile durch Kippen dieser Spannhebel in die Spreiz- oder Lösestellung bringbar sind und die Dübel sich an der der Frontblende zugewendeten Seite und die Spannhebel an der von Frontblende abgewendeten Seite der Flansche befinden.

In einem Ausführungsbeispiel der Erfindung, in dem eine Nullstellung vorgegeben ist, ist vorgesehen, daß die Spreizteile zumindestens bereichsweise zylindrisch ausgeführt sind mit einer Verjüngung, die sich im Bereich des Flansches befindet, wenn der Spannhebel sich außerhalb der Lösestellung befindet, während in der Lösestellung des Spannhebels ein an die Verjüngung anschließender Bereich der Spreizteile satt zwischen den Rändern der Schlitze aufgenommen ist.

Befindet sich der Spannhebel in der Lösestellung, dann ist der Spreizteil satt zwischen den Rändern der Schlitze aufgenommen und eine Seitenverstellung ist daher nicht möglich. Wird der Spannhebel ungefähr um 30° geschwenkt, d.h. zur Schubladenzargen gedrückt, dann wird der Spreizteil so weit angezogen, daß sich die Verjüngung im Bereich des Loches befindet, wodurch eine seitliche Verstellung möglich ist. Zu diesem Zeitpunkt ist der Spreizteil mit dem Dübel noch nicht so verspannt, daß ein Verschieben nicht möglich ist. Kommt der Spannhebel in die endgültige Schließstellung, d.h. er liegt seitlich an der Schubladenzarge an, dann ist der Spreizteil mit dem Dübel am Flansch der Schubladenzarge durch die Klemmung des Spannhebels fixiert.

In einem weiteren Ausführungsbeispiel der Erfindung ist vorgesehen, daß an den Spannhebeln eine seitliche Nase ausgebildet ist, die in der Lösestellung in ein Loch im Flansch der Schubladenzarge ragt.

Eine derartige Nase arretiert die Spanneinrichtung in der Höhe der Schublade und legt eine diesbezügliche Nullstellung fest. Befindet sich der Spannhebel zwischen der Lösestellung und der endgültigen Spreizstellung, ragt die Nase nicht mehr in das Loch im Flansch der Schubladenzarge und die Verspanneinrichtung kann mit der Frontblende in der Höhe der Schubladenzarge verschoben werden.

Ein weiteres Ausführungsbeispiel der Erfindung sieht vor, daß an jeder Schubaldenzarge zwei Spannhebel angeordnet sind, wobei die Achsen, um die die Spannhebel kippbar sind, horizontal angerichtet und die Spannhebel übereinander angeordnet sind. Bei diesem Ausführungsbeispiel ist wieder vorgesehen, daß mindestens einer der Spannhebel an seinem der Achse zugehörigen Ende eine vorspringende Nase oder dergleichen aufweist, die in einem vertikalen Schlitz im Flansch und/oder der Zwischenplatte ragt. Dadurch ist für die Frontblende wiederum eine "O"-Stellung vorgesehen. Wenn der Spannhebel nach unten gedrückt wird, verläßt die Nase den Schitz und die Frontblende ist relativ zu den Schubladenzargen seitlich verschiebbar.

Vorteilhaft ist weiters vorgesehen, daß die Flansche an Winkelstücken angeformt sind, die an den Schubladenzargen befestigt, beispielsweise mittels Schrauben klemmend gehalten sind. Wenn die Schraube durch ein vertikales Langloch in der Schubladenzarge oder im Winkelstück ragt, ist eine Höhenverstellung der Frontblende möglich.

Nachfolgend werden zwei Ausführungsbeispiele der Erfindung anhand der Figuren der beiliegenden Zeichnungen eingehend beschrieben.
Die Fig. 1 zeigt schaubildlich eine Schublade mit montierter Frontblende,
die Fig. 2 zeigt den Ausschnitt A der fig. A,
die Fig. 3 zeigt schaubildlich eine Schublade vor der Montage der Frontblende,
die Fig. 4 zeigt den Ausschnitt B der Fig. 3,
die Fig. 5 zeigt in vergrößertem Maßstab die Halteeinrichtung und den vorderen Flansch der Schubladenzarge,
die Fig. 6 zeigt einen Schnitt durch den vorderen Bereich der Schubladenzarge und die Halteeinrichtung im Bereich der Nase in der vollständig gelösten Stellung,
die Fig. 7 zeigt einen gleichen Schnitt wie die Fig. 6, wobei sich der Spannhebel in einer Mittelstellung befindet, die Fig. 8 zeigt die gleiche Ansicht wie die Fig. 6 und 7, wobei der Spannhebel in der Spreizstellung gezeigt ist,
die Fig. 9 bis 11 zeigen Schnitte im Bereich des Spreizteiles, wobei die gleichen Stellungen wie in den fig. 6 bis 8 gezeigt sind,
die Fig. 12 zeigt ein Schaubild eines weiteren Ausführungsbeispiels der erfindungsgemäßen Halteeinrichtungen mit einer an einer Schubladenzarge verankerten Frontblende,
die Fig. 13 zeigt ein Schaubild des gleichen Ausführungsbeispieles, wobei die Halteeinrichtung in der Lösestellung gezeigt ist,
die Fig. 14 zeigt ein Schaubild der Halteeinrichtung in der Lösestellung und ein Schaubild des vorderen Endes der Schubladenzarge,
die Fig. 15 zeigt schaubildlich und auseinandergezogen die Teile der Halteeinrichtung,
die Fig. 16 zeigt einen Horizontalschnitt durch die Halteeinrichtung bei aufgesetzter, jedoch nicht verspannter Frontblende und
die Fig. 17 zeigt einen gleichartigen Horizontalschnitt bei verspannter Frontblende.

Die Schublade besteht aus der Frontblende 1, dem Schubladenboden2, der Rückwand 3 und den beiden Schubladenzargen 4.

Die Frontblende 1 ist mittels der erfindungsgemäßen Halteeinrichtungen 13 an den Schubladenzargen 4 befestigt.

Im Ausführungsbeispiel nach der Fig. 1 bis 11 weisen die Schubladenzargen vorne zwei im rechten Winkel abgewinkelte Flansche 6 auf. Die Flansche 6 sind jeweils mit zwei schlüssellochförmigen Schlitzen 14 und einem zwischen den schlüssellochförmigen Schlitzen 14 angeordneten rechteckigen Loch 15 versehen.

In die schlüssellochförmigen Schlitze 14 sind die Dübel 10 mit ihren Spreizteilen 9 eingehängt. An jeweils zwei Spreizteilen 9 ist der Spannhebel 5 mittels Achsen 11 gelagert.

Zwischen dem Spannhebel 5 und dem Flansch 6 befindet sich eine metallische Zwischenplatte 8, an der sich in der Spreizstellung der Noppen 16 des Spannhebels 5 abstützt.

Der Spannhebel 5 ist, wie insbesondere aus der Fig. 2 ersichtlich, mit einer Nase 7 versehen, die als Zentriereinrichtung für die Nullstellung dient.

Für die Montage der Frontblende 1 werden die Halteeinrichtungen 13 mit den Dübeln 10 in die Flansche 6 der Schubladenzarge 4 eingehängt, so daR sich die Dübel 10 zumindestens mit ihrem spreizbaren Bereicht vor den Flanschen 6 befinden und die Spannhebel 5 hinter den Flanschen 6. Jeder Spannhebel 5 ist vorne mit einer Nase 7 versehen, die in der Lösestellung, wie in der Fig. 6 gezeigt, in das Loch 15 im Flansch 6 ragt. Dadurch wird die Halteeinrichtung 13 und in späterer Folge die Frontblende 1 in einer Nullstellung gehalten.

Wir der Spannhebel 5 zur Schubladenzarge 4 geschwenkt und befindet sich in der in der Fig. 7 gezeigten Zwischenstellung, dann ragt die Nase 7 nicht mehr in das Loch 15 und die Halteeinrichtung 13 kann mit der Frontblende 1 nach oben oder nach unten verschoben werden.

In der in der Fig. 11 gezeigten Spreizstellung, in welcher der Spannhebel 5 parallel zur Schubladenzarge 4 ausgerichtet ist, drückt die Nocke 16 so fest auf die Zwischenplatte 8 und somit auf den Flansch 6 der Schubladenzarge 4, daß ein Verschieben der Frontblende 1 nicht mehr möglich ist.

Die Spreizteile 9 sind mit einem verjüngten Bereich 12 versehen, der eine Seitenverstellung ermöglicht.

Wie aus der Fig. 9 ersichtlich, ist der Spreizteil 9 in der Lösestellung des Spannhebels 5 satt im schlüssellochförmigen Schlitz 14 aufgenommen.

Wird der Spannhebel 5 angezogen, d.h. in die in der Fig. 10 gezeigte Stellung gebracht, befindet sich die Verjüngung 12 im Bereich des schlüssellochförmigen Schlitzes 14 und eine Seitenverstellung der Frontblende 1 ist möglich. In der anschließenden Spreizstellung, die in der Fig. 11 gezeigt ist, wird der Dübel 10 durch die Klemmkraft des Spannhebels 5 am Flansch 6 unverschiebbar gehalten.

Im Ausführungsbeispiel nach den Fig. 12 bis 16 sind die Flansche 6 nicht unmittelbar an den Schubladenzargen 4 ausgebildet, sondern sind Teil separater Winkelstücke 25. Die Winkelstücke 25 sind mittels Klemmschrauben 17 an den Schubladenzargen 4 befestigt. Die Klemmschraube 17 einer jeden Halteeinrichtung 13 lagert dabei in einem Muttergewinde 26 im Winkelstück 25 und ragt durch ein Langloch 20 in die Schubladenzarge 4. Im Bereich der Langlöcher 20 sind an den Schubladenzargen 4 seitliche Ausbuchtungen 18 ausgebildet, die seitliche Keilflächen 19 aufweisen. Eine korrespondierende Ausbuchtung an den Winkelstücken 25 gewährt einen kippfreien Halt der Winkelstücke 25 an den Schubladenzargen 4. An den Winkelstücken 25 sind ebenfalls Ausbuchtungen ausgebildet, die mit korrespondierenden Keilflächen an den Ausbuchtungen 18 und den Keilflächen 19 der Schubladenzargen 4 anliegen.

Im genannten Ausführungsbeispiel ist jede Halteeinrichtung 13 mit zwei Spannhebeln 5 versehen. Die Spannhebel 5 sind übereinander angeordnet und um horizontale Achsen 11 kippbar.

Über die Achsen 11 sind die Spannhebel 5 wiederum mit Spreizteilen 9 verbunden. Die Spreizteile 9 weisen einen kegelstumpfförmigen Kopf 21 auf, der beim Anziehen der Spreizteile 9 die Spreizung der Dübel 10 bewirkt.

Zwischen den Spannhebeln 5 und dem jeweiligen Flansch 6 befindet sich eine vorteilhaft metallische Zwischenplatte 8.

Die Flansche 6 sind mit Öffnungen 26, 27 versehen, durch die die Spreizteile 9 ragen.

Die Spreizteile 9 sind außerhalb ihres kegelstumpfförmigen Endes 21 mit rechteckigem Querschnitt ausgeführt, dabei sind die Spreizteile 9 schmäler als die Öffnungen 26, 27 im Steg 6.

Die Zwischenplatte 8 weist ebenfalls Öffnungen 29, 30 auf, die mit den Öffnungen 26, 27 im Steg 26 korrespondieren und durch die die Spreizteile 9 ragen. Die Öffnungen 29, 30 sind schmäler als die Öffnungen 26, 27 im Flansch 6 und entsprechen in etwa der Breite der Spreizteile 9.

An die unteren Öffnungen 30 schließt oben jeweils ein vertikaler Schlitz 23 an.

Der untere Spannhebel 5 ist mit einer vorspringenden Nase 22 versehen, die bei geöffnetem Spannhebel 5, d.h. der in der Fig. 14 gezeigten Stellung in den Schlitz 23 im Flansch 6 ragt und somit eine seitliche Positionierung der Frontblende 1 relativ zur Schubladenzarge 4 bewirkt. Wird der untere Spannhebel 5 nach unten oder nach oben gekippt, so verläßt die vorspringende Nase 22 den Schlitz 23 und die Frontblende 1 ist in bezug auf die Schubladenzargen 4 seitlich verschiebbar.

Der obere Spannhebel 5 ist an seinem freien Ende mit einer Abdeckkappe 24 versehen, die in der Spannstellung (in der Fig. 12 gezeigt), die Nase 22 des unteren Spannhebels 5 abdeckt.

Dieses Ausführungsbeispiel hat den Vorteil, daß zum Verspannen der Frontblende 1 weniger Kraft aufgewendet werden muß und dennoch ein sicherer Halt der Frontblende 1 an den Schubladenzargen 4 garantiert ist.

Wie im zuvor beschriebenen Ausführungsbeispiel ragen die Dübel 10 in Bohrungen 31 in der Frontblende 1.

Die Dübel 10 sind in diesem Ausführungsbeispiel mit rechteckigen Durchgängen 32 versehen, die den rechteckigen Querschnitten der Spreizteile 9 angepaßt sind.

## Patentansprüche

1. Halteeinrichtung für eine Frontblende (1) einer Schublade mit metallischen Schubladenzargen (4) oder Schubladenzargen aus Kunststoff, an denen eine Frontblende (1) aus einem Holzmaterial befestigt ist, wobei die Halteeinrichtungen Dübel (10) aufweisen, die in Löcher in der Frontblende eingesteckt und über Spanneinrichtungen in diesen fixier sind, und die Schubladenzargen an ihren vorderen Enden parallel zur Frontblende ausgerichtete Flansche (6) mit Öffnungen aufweisen, an denen die Halteeinrichtungen verankert sind, dadurch gekennzeichnet, daß die Halteeinrichtungen Spannhebel (5) aufweisen, die an in den Dübeln (10) angeordnete Spreizteile (9), die durch die Öffnungen in den Flanschen (6) ragen, angelenkt sind, wobei die Spreizteile (9) durch Kippen dieser Spannhebel (5) in die Spreiz- oder Lösestellung bringbar sind und die Dübel (10) sich an der der Frontblende (1) zugewendeten Seite und die Spannhebel (5) an der von Frontblende (1) abgewendeten Seite der Flansche (6) befinden.

2. Halteeinrichtung nach Anspruch 1, dadurch gekennzeichnet, daß die Flansche (6) an Winkelstücken (25) angeformt sind, die an den Schubladenzargen (4) befestigt, beispielsweise mittels Schrauben (17) klemmend gehalten sind.

3. Halteeinrichtung nach Anspruch 2, dadurch gekennzeichnet, daß die Schubladenzarge (4) mit seitlichen Ausbuchtungen (18) versehen sind, durch die die Schrauben (17) ragen und die wenigstens eine Keilfläche (19) aufweisen, an denen eine korrespondierende Keilfläche oder Kante der Winkelstücke (25) anliegt.

4. Halteeinrichtung nach Ansprüchen 2 oder 3, dadurch gekennzeichnet, daß die Schraube (17) durch ein vertikales Langloch (20) ragt.

5. Halteeinrichtung nach Anspruch 1, dadurch gekennzeichnet, daß die Schlitze (14) in den Flanschen (6) offen und/oder schlüssellochförmig ausgeführt sind.

6. Halteeinrichtung nach einem der Ansprüche 1-5, dadurch gekennzeichnet, daß die Dübel(10) in den Schlitzen (14) verankerbar sind.

7. Halteeinrichtung nach Anspruch 6, dadurch gekennzeichnet, daß die Dübel (10) mit je einer Ringnut versehen sind, in die die Ränder der Schlitze (14) eingreifen.

8. Halteeinrichtung nach einem der Ansprüche 1 bis 7, dadurch gekennzeichnet, daß die Spreizteile (9) zumindestens bereichsweise zylindrisch ausgeführt sind mit einer Verjüngung (12), die sich im Bereich des Flanches (6) befindet, wenn der Spannhebel (5) sich außerhalb der Lösestellung befindet, während in der Lösestellung des Spannhebels (5) ein an die Verjüngung anschließender Bereich der Spreizteile (9) satt zwischen den Rändern der Schlitze (14) aufgenommen ist.

9. Halteeinrichtung nach einem der Ansprüche 1 bis 8, dadurch gekennzeichnet, daß an den Spannhebeln (5) eine seitliche Nase (7) ausgebildet ist, die in der Lösestellung in ein Loch (15) im Flansch (6) der Schubladenzarge (4) ragt.

10. Halteeinrichtung nach einem der Ansprüche 1 bis 9, dadurch gekennzeichnet, daß die Spannhebel (5) in der Lösestellung parallel zur Frontblende (1) und in der Spreizstellung parallel zu den Schubladenzargen (4) ausgerichtet sind.

11. Halteeinrichtung nach Anspruch 9, dadurch gekennzeichnet, daß die Nase (7) zwischen zwei Dübeln (10) angeordnet ist.

12. Halteeinrichtung nach einem der Ansprüche 1 bis 11, dadurch gekennzeichnet, daß zwischen dem Spannhebel (5) und dem Flansch (6) eine Zwischenplatte (8) angeordnet ist.

13. Halteeinrichtung nach einem der Ansprüche 1-12, dadurch gekennzeichnet, daß an jeder Schubladenzarge (4) zwei Spannhebel (5) angeordnet sind.

14. Halteeinrichtung nach Anspruch 13, dadurch gekennzeichnet, daß die Achsen (11), um die die Spannhebel (5) kippbar sind, horizontal angerichtet und die Spannhebel (5) übereinander angeordnet sind.

15. Halteeinrichtung nach einem der Ansprüche 1 bis 14, dadurch gekennzeichnet, daß mindestens einer der Spannhebel (5) an seinem der Achse (11) zugehörigen Ende eine vorspringende Nase (22) od.dgl. aufweist, die in einen vertikalen Schlitz (23) im Flansch (6) und/oder der Zwischenplatte (8) ragt.

16. Halteeinrichtung nach Anspruch 15, dadurch gekennzeichnet, daß die Nase (22) im Schlitz (23) seitlich ohne oder mit geringem Spiel im Schlitz (23) aufgenommen ist.

17. Halteeinrichtung nach Ansprüchen 15 oder 16, dadurch gekennzeichnet, daß nur der untere Spannhebel (5) eine vorspringende Nase (22) aufweist und der obere Spannhebel (5) eine Abdeckkappe (24), die in der Spannstellung die Nase (22) des unteren Spannhebels (5) abdeckt.

18. Halteeinrichtung nach einem der Ansprüche 1-17, dadurch gekennzeichnet, daß die Öffnungen (29, 30) in der Zwischenplatte (8) schmäler sind als die korrespondierenden Öffnungen (27, 26) in den Flanschen (6)

## Claims

1. Fastening device for a front plate (1) of a drawer with metal drawer side walls (4) or plastic drawer side walls on which a front plate (1) of wooden material is mounted whereby the fastening device comprises dowels (10) which are inserted into holes in the front plate and fastened in these by means of clamping devices and whereby the drawer side walls have flanges (6) with slots at their front ends extending parallel to the front plate on which the fastening devices are fixed, characterised in that the fastening devices comprise tensioning levers (5) which are hinged to expanding members (9) situated within the dowels (10) and which extend through the holes in the flanges (6), whereby the expanding members (9) are moveable into the expanding position or release position by tilting of these tension levers (5) and whereby the dowels (10) are positioned at the side of the flanges (6) directed to the front plate (1) and the tensioning levers (5) at the side turned away from the front plate (1).

2. Fastening device according to claim 1, characterised in that the flanges (6) are formed on angled brackets (25) which are fastened to the drawer side walls (4) for example clamped by means of screws (17).

3. Fastening device according to claim 2, characterised in that the drawer side walls (4) are at their sides provided with bulges (18) through which the screws (17) extend and which have at least one wedge surface (19) which is abutted by a corresponding wedge surface or edge of the brackets (25).

4. Fastening device according to claim 2 or 3, characterised in that the screw (17) extends through a vertical elongated hole (20).

5. Fastening device according to claim 1, characterised in that the slots (14) in the flanges (6) are open and/or are in the form of a keyhole.

6. Fastening device according to one of claims 1 to 5, characterised in that the dowels (10) are mountable in the slots (14).

7. Fastening device according to claim 6, characterised in that the dowels (10) are provided with an annular groove into which the rims of the slots (14) engage.

8. Fastening device according to one of claims 1 to 7, characterised in that the expanding members (9) are at least partially cylindrical with a reduction (12) which is situated at the flanges (6) when the tensioning lever (5) is not in the release position while in the release position of the tensioning lever (5) a part of the expanding members (9) adjacent to said reduction is held without clearance between the rims of the slots (14).

9. Fastening device according to one of claims 1 to 8, characterised in that the tensioning levers (5) are provided with a lateral projection (7) which in the release position projects into a hole (15) in the flange (6) of the drawer side wall (4).

10. Fastening device according to one of claims 1 to 9, characterised in that the tensioning levers (5) are aligned parallel to the front plate (1) in the release position and parallel to the drawer side walls (4) in the expanding position.

11. Fastening device according to claim 9, characterised in that the projection (7) is situated between two dowels (10).

12. Fastening device according to one of claims 1 to 11, characterised in that an intermediate plate (8) is arranged between the tensioning lever (5) and the flange (6).

13. Fastening device according to one of claims 1 to 12, characterised in that two tensioning levers (5) are provided on each drawer side wall (4).

14. Fastening device according to claim 13, characterised in that the axes (11) around which the tensioning levers (5) are pivotable are aligned horizontally and that the tensioning levers (5) are arranged one above the other.

15. Fastening device according to one of claims 1 to 14, characterised in that at least one of the tensioning levers (5) is provided at its end which is situated at the axle (11) with a projection (22) or the like which projects into a vertical slot (23) in the flange (6) and/or the intermediate plate (8).

16. Fastening device according to claim 15, characterised in that the projection (22) is laterally received in the slot (23) without clearance or with little clearance.

17. Fastening device according to claim 15 or 16, characterised in that only the lower tensioning lever (5) is provided with a projection (22) and the upper tensioning lever 85) with a cap (24) which covers the projection (22) of the lower tensioning lever (5) in the tightening position.

18. Fastening device according to one of claims 1 to 17, characterised in that the apertures (29, 30) in the intermediate plate (8) are narrower than the corresponding apertures (27, 26) in the flanges (6).

## Revendications

1. Dispositif de fixation pour une façade (1) d'un tiroir avec un châssis de tiroir (4) métallique, ou bien des châssis de tiroir en matière plastique, sur lesquels une façade (1) constituée d'un matériau à base de bois est fixée, les dispositifs de fixation présentant des douilles (10), enfichés dans des trous ménagés dans la façade et fixées dans celui-ci par des dispositifs de serrage, et les châssis de tiroir présentant, sur leurs extrémités avant, des brides ou rebords (6) orientés parallèlement à la façade et dotés d'ouvertures, auxquels les dispositifs de fixation sont ancrés, caractérisé en ce que les dispositifs de fixation présentent des leviers de serrage (5) qui sont articulés sur des parties d'écartement (9) disposées dans les douilles (10) et pénétrant par les ouvertures ménagées dans les brides ou rebords (6), les parties d'écartement (9) étant susceptibles d'être placées en position d'écartement ou de désolidarisation par un basculement de ces leviers de serrage (5) et les douilles (10) se trouvant sur la face, tournée vers la façade, et les leviers de serrage (5) se trouvant sur la face, opposée à la façade (1), des brides ou rebords (6).

2. Dispositif de fixation selon la revendication 1, caractérisé en ce que les brides ou rebords (6) sont formés d'un seul tenant sur des pièces en cornière (25) qui sont fixées avec effet de serrage sur les châssis de tiroir (4) par exemple maintenues avec effet de serrage au moyen de vis (17).

3. Dispositif de fixation selon la revendication 2, caractérisé en ce que le châssis de tiroir (4) est doté d'indentations latérales (18), à travers lesquelles passent les vis (17) et qui présentent au moins une face en coin (19), sur lesquelles appuient une face en coin ou une arête correspondante des pièces en cornière (25).

4. Dispositif de fixation selon la revendication 2 ou 3, caractérisé en ce que la vis (17) passe par un trou oblong (20) vertical.

5. Dispositif de fixation selon la revendication 1, caractérisé en ce que les fentes (14) réalisées dans les brides ou rebords (6) sont ouvertes et/ou en forme de trous de serrure.

6. Dispositif de fixation selon l'une des revendications 1-5, caractérisé en ce que les chevilles (10) sont susceptibles d'être ancrées dans les fentes (14).

7. Dispositif de fixation selon la revendication 6, caractérisé en ce que les chevilles (10) sont chacune dotées d'une gorge annulaire dans laquelle s'engagent les bords des fentes (14).

8. Dispositif de fixation selon l'une des revendications 1 à 7, caractérisé en ce que les parties d'écartement (9) sont réalisées au moins par zones cylindriques, et dotées d'un effilement (12) qui se trouve dans la zone de la bride ou rebord (6) lorsque le levier de serrage (5) se trouve hors de la position de désolidarisation, tandis que, dans la position de désolidarisation du levier de serrage (5), une zone, connexe à l'effilement des parties d'écartement (9), est logée en affleurement entre les bords des fentes (14).

9. Dispositif de fixation selon l'une des revendications 1 à 8, caractérisé en ce que sur les leviers de serrage (5) est réalisé un ergot latéral (7) qui, dans la position de désolidarisation, pénètre dans un trou (15) ménagé dans la bride de rebord (6) du châssis de tiroir (4).

10. Dispositif de fixation selon l'une des revendications 1 à 9, caractérisé en ce que, dans la position de désolidarisation, les leviers de serrage (5) sont orientés parallèlement à la façade (1) et, dans la position d'écartement, sont orientés parallèlement aux châssis de tiroir (4).

11. Dispositif de fixation selon la revendication 9, caractérisé en ce que l'ergot (7) est disposé entre deux chevilles (10).

12. Dispositif de fixation selon l'une des revendications 1 à 11, caractérisé en ce que, entre le levier de serrage (5) et la bride ou rebord (6), est disposée une plaque intermédiaire (8).

13. Dispositif de fixation selon l'une des revendications 1-12, caractérisé en ce que sur chaque châssis de tiroir (4) sont disposés deux leviers de serrage (5).

14. Dispositif de fixation selon la revendication 13, caractérisé en ce que les axes (11), autour desquels les leviers de serrage (5) peuvent basculer, sont montés horizontalement et les leviers de serrage (5) sont disposés les uns au-dessus des autres.

15. Dispositif de fixation selon l'une des revendications 1 à 14, caractérisé en ce qu'au moins l'un des leviers de serrage (5) présente, sur son extrémité afférente à l'axe (11), un ergot (22) en saillie ou analogue, qui pénètre dans une fente verticale (23), ménagée dans la bride de rebord (6) et/ou dans la plaque intermédiaire (8).

16. Dispositif de fixation selon la revendication 15, caractérisé en ce que l'ergot (22) qui est logé dans la fente (23) est logé dans cette fente (23), latéralement sans jeu ou avec un faible jeu dans cette fente (23).

17. Dispositif de fixation selon les revendications 15 ou 16, caractérisé en ce que seul le levier de serrage inférieur (5) présente un ergot (22) en saillie et le levier de serrage supérieur (5) présente un capuchon de recouvrement (24) qui, dans la position de serrage, recouvre l'ergot (22) du levier de serrage inférieur (5).

18. Dispositif de fixation selon l'une des revendications 1-17, caractérisé en ce que les ouvertures (29, 30) ménagées dans la plaque intermédiaire (8) sont plus étroites que les ouvertures (27, 26) correspondantes, ménagées dans les brides ou rebords (6).
